# FASCICULE DE BREVET EUROPEEN

(11) **EP 0 475 830 B1**
(45) Date de publication et mention de la délivrance du brevet: **30.11.1994**
(21) Numéro de dépôt: 91402396.5
(22) Date de dépôt: 09.09.1991
(51) Int. Cl.: E21B 33/134, E21B 33/12, G21F 9/34

(54) **Procédé et bouchon de fermeture définitive d'un puits de stockage**
Verfahren und Stopfen zum endgültigen Verschliessen eines Speicherbohrloches
Method and plug for the permanent closure of a storage well

(30) Priorité: 10.09.1990 FR 9011184
(43) Date de publication de la demande: 18.03.1992
(73) Titulaire: COMMISSARIAT A L'ENERGIE ATOMIQUE, 75015 Paris (FR)
(72) Inventeur: Dardaine, Michel, F-91390 Morsang sur Orge (FR)
(74) Mandataire: Poulin, Gérard

(56) Documents cités:
- FR-A- 2 436 478
- US-A- 4 688 640

## Description

### DOMAINE DE L'INVENTION

L'invention concerne le stockage définitif de produits ou matériaux tels que des déchets radioactifs de haute et très haute activité en profondeur dans le sol terrestre.

### ART ANTERIEUR

Dans l'exploitation de l'énergie nucléaire, les matériaux combustibles irradiés peuvent être retraités après leur usage en centrale nucléaire. Ce retraitement consiste à séparer les produits qui peuvent être réutilisés des produits qui doivent être considérés comme des déchets. Parmi ces déchets, il existe des déchets de haute et très haute activité qu'il faut stocker définitivement après un confinement adapté.

Les déchets de très haute activité sont généralement mis sous forme de verre borosilicaté par une vitrification adaptée. Ce procédé permet de réduire les volumes à stocker de façon très importante. Les déchets de haute activité subissent généralement un enrobage dans un ciment spécial. Comme ces déchets contiennent des émetteurs alpha au-dessus d'un certain seuil, ils sont stockés en profondeur dans le sol dans des formations géologiques adaptées au confinement, par exemple : massif granitique, dôme de sel, formation argileuse. L'effet de retard à la migration des radionucléides introduit par le milieu géologique s'ajoute à la rétention assurée par le conditionnement. Ce stockage en formation géologique ne présente donc aucun risque de diffusion à très long terme des produits stockés.

Une des solutions utilisées pour procéder à ce stockage définitif en profondeur consiste à mettre le conteneur de déchets dans des puits creusés dans des galeries horizontales. Autour des conteneurs de déchets, on peut être amené à disposer des matériaux de remplissage tels que des argiles gonflantes de la famille des smectiques. Ces dernières ont pour fonction, d'une part, de ralentir les transferts d'eau de la roche d'accueil vers le conteneur et, d'autre part, de minimiser les transferts de radioéléments en sens inverse en exerçant, selon leur degré de saturation, une pression de gonflement pouvant atteindre quelques dizaines de mégapascals. Mais, une condition essentielle pour que ce matériau puisse répondre aux fonctions demandées est de garantir la pérennité de sa mise en place. En effet, les argiles compactées en gonflant repoussent tout ce qui les entoure.

Le but de l'invention est de remédier à cet inconvénient en réalisant une fermeture définitive du puits en respectant les contraintes suivantes :
- stabilité mécanique : la structure mise en place ne doit pas bouger, quelles que soient les contraintes qu'elle peut subir de la part du matériau de remplissage ;
- durabilité : le matériau choisi ne doit pas s'altérer significativement, eu égard à la durée d'un stockage de plusieurs milliers d'années.

D'autre part, le document FR-A-2.436.478 décrit un procédé de fermeture définitive d'un puits de stockage de section interne déterminée, dans lequel se trouvent des produits à stocker définissant une surface supérieure de stockage stable, consistant à fermer le puits par un bouchon.

### RESUME DE L'INVENTION

A cet effet, un premier objet de l'invention est une utilisation d'un bouchon constitué principalement d'une roche naturelle façonnée pour fermer définitivement un puits de stockage de section interne déterminée et dans lequel se trouvent des produits à stocker recouverts de matériaux de remplissage définissant une surface supérieure de stockage stable sur laquelle est posée le bouchon.

Le deuxième objet de l'invention est un procédé de fermeture définitive d'un puits de stockage cylindrique dans lequel se trouvent des produits à stocker recouverts par des matériaux de remplissage définissant une surface supérieure de stockage stable, le procédé utilisant un bouchon cylindrique, tel que connu du document FR-A-2436478. Selon l'invention, il consiste à :
- utiliser un bouchon constitué d'une roche naturelle façonnée comme principal matériau, placé en appui sur la surface stable, le bouchon cylindrique étant constitué de plusieurs éléments dont la section est légèrement inférieure à la section du puits ;
- maintenir serré les uns contre les autres les éléments pendant la descente du bouchon dans le puits ; et
- écarter les différents éléments les uns des autres pour qu'ils soient en contact avec la paroi interne du puits, l'écartement étant produit grâce à la descente par gravité d'au moins un élément par glissement contre la surface inclinée d'un autre élément du bouchon et par appui d'un des éléments du bouchon sur la surface stable.

Le procédé selon l'invention ne nécessite pas d'utiliser un apport d'énergie extérieure pour procéder à son verrouillage. Celui-ci peut se produire simplement sous l'effet de son propre poids.

Le procédé selon l'invention peut de façon avantageuse se compléter d'une phase qui consiste à couler du ciment dans les interstices constitués par l'écartement des différents éléments du bouchon.

Le troisième objet de l'invention est un bouchon de fermeture définitive d'un puits de stockage de section cylindrique pour la mise en oeuvre du procédé qui vient d'être résumé.

Selon l'invention, le bouchon est constitué d'une roche naturelle façonnée et il comprend :
- des moyens de suspension du bouchon, auxquels sont fixés, en translation verticale :
- un élément fixe du bouchon, comportant au moins une surface de glissement inclinée sur laquelle glisse :
- au moins un élément mobile, de manière à ce que ces éléments s'écartent pour être en contact avec la paroi interne du puits, de façon à ce que le bouchon épouse la forme interne du puits.

Une première réalisation préférée du bouchon consiste en ce que :
- l'élément fixe est un premier demi-cylindre tronqué en biais, ayant une surface de glissement inclinée vers le bas ;
- l'élément mobile est constitué d'un deuxième demi-cylindre tronqué en biais ayant une surface de glissement inclinée vers le haut, maintenue serrée contre la surface inclinée de l'élément fixe par des moyens d'accrochage mutuels placés au milieu de chacune des surfaces de glissement et libérables par déplacement relatif des deux éléments fixe et mobile le long de leurs surfaces de glissement.

Cette première réalisation peut se compléter d'une vis de maintien en position serrée des deux éléments, vissée dans l'élément fixe et maintenant l'élément mobile serré contre l'élément fixe en coopération avec le poids de l'élément mobile et pouvant être dévissée pour permettre l'écartement mutuel des deux éléments.

Une deuxième réalisation préférée des bouchons consiste en ce que :
- l'élément fixe est constitué d'une rondelle cylindrique assemblée à un tronc de cône dont la base est placée vers le bas ;
- les éléments mobiles sont en forme de secteur de couronne ayant une surface interne inclinée selon la conicité du tronc de cône de t'élément fixe pour prendre appui dessus.

Une troisième réalisation préférée du bouchon selon l'invention consiste en ce que :
- un premier élément mobile est formé de deux troncs de cône assemblés en forme de tonneau ;
- des deuxièmes éléments mobiles ont une forme de secteur de couronne ayant une face interne inclinée selon la conicité du tronc de cône supérieur du premier élément pour prendre appui dessus ;
- des troisièmes éléments mobiles ont une forme de secteur de couronne ayant une face interne inclinée selon la conicité du tronc de cône inférieur du premier élément mobile pour que celui-ci prenne appui sur eux ;
- un élément fixe constitue la base du bouchon, est fixé aux moyens de suspension ; les troisièmes éléments mobiles sont placés sur lui ;
- des moyens de serrage sont constitués de tirants reliés aux moyens de suspension, traversant les deuxièmes et troisièmes éléments mobiles, sont vissés dans l'élément fixe pour maintenir les deuxièmes et troisièmes éléments mobiles contre le premier élément mobile pour être dévissés lorsque l'élément fixe est en appui sur la surface stable.

Dans la quatrième réalisation préférée du bouchon selon l'invention :
- un premier élément mobile est formé d'un tronc de cône dont la base est placée en haut ;
- des deuxièmes éléments mobiles sont constitués de secteurs de couronne ayant une surface interne inclinée selon la conicité du premier élément mobile, pour que celui -ci prenne appui sur eux par gravité ;
- un élément fixe constitue la base du bouchon, fixé aux moyens de suspension par l'intermédiaire de :
   - moyens de serrage constitués de tirants traversant les éléments mobiles et étant vissés dans l'élément fixe pour être dévissés lorsque l'élément fixe est en appui sur la surface stable.

Dans cette quatrième réalisation, les deuxièmes éléments mobiles peuvent être placés sur plusieurs couches horizontales et être décalés angulairement d'une couche à l'autre, pour pouvoir constituer un éventuel labyrinthe pour les fluides tendant à traverser le bouchon.

### LISTE DES FIGURES

L'invention, ses différentes caractéristiques et ses différentes réalisations seront mieux comprises à la lecture de ta description suivante accompagnée des figures qui sont respectivement :
- figure 1, un schéma relatif à la technique de bouchage d'un puits, de manière générale ;
- figures 2A et 2B, deux schémas relatifs à une première réalisation du bouchon selon l'invention ;
- figures 3A et 3B, deux schémas relatifs à une deuxième réalisation du bouchon selon l'invention ;
- figure 4, un schéma relatif à une troisième réalisation du bouchon selon l'invention ; et
- figure 5, un schéma relatif à une quatrième réalisation du bouchon selon l'invention.

### DESCRIPTION DETAILLEE DE L'INVENTION

La figure 1 montre un bouchon 8 placé dans un puits 2, dans lequel un conteneur de déchets 4 a été placé, au milieu de matériaux de remplissage 6. On fait allusion dans cet exemple aux puits de stockage de déchets radioactifs qui sont creusés dans des galeries souterraines et qui sont réservés au stockage définitif des déchets radioactifs. Comme le représente cette figure, le bouchon 8 est en appui sur tes matériaux de remplissage 6 qui sont prévus pour présenter une surface supérieure 7 stable. Les matériaux de remplissage 6 peuvent être des argiles gonflantes qui ont pour fonction de minimiser les transferts d'eau et de radioéléments en exerçant une pression de gonflement sur les parois internes du puits 2.

La pérennité de la mise en place du bouchon impose la fermeture définitive et parfaite du puits 2. Des forces de pression latérales doivent être exercées sur les parois du puits 2, de manière à assurer un' bouchage efficace.

Dans le cadre de l'invention, il est prévu d'utiliser des roches naturelles comme principal matériau constitutif du bouchon 8. Le granit peut notamment être utilisé pour constituer les différents éléments de ce bouchon 8. Ce matériau peut en effet s'intégrer facilement aux matériaux constitutifs du puits. Il offre une très grande stabilité et une très longue durée de vie. Par ailleurs, le façonnage de blocs de granit par les spécialistes granitiers permet une fabrication des différents éléments relativement facile.

L'utilisation de matériaux comme des roches naturelles permet, en outre, d'envisager des bouchons dont les différentes pièces sont relativement importantes. Leur mise en place et leur positionnement s'avèrent donc a priori délicats, en ce sens que ces différents éléments sont lourds à déplacer. De plus, il convient de plaquer les différents éléments du bouchon contre les parois du puits. Ceci suppose d'utiliser des moyens moteurs pour procéder à cet écartement.

Une caractéristique de l'invention prévoit d'utiliser le propre poids des éléments constitutifs du bouchon 8 pour assurer leur propre positionnement contre les parois du puits 2.

Un premier exemple de réalisation d'un bouchon mettant en oeuvre ce principe est illustré par les figures 2A et 2B. Dans cette première réalisation, le bouchon est formé de deux éléments 11 et 12 qui, une fois mis l'un contre l'autre, constituent approximativement un cylindre de diamètre légèrement inférieur au diamètre du puits 2, ce dernier étant généralement cylindrique. Plus exactement, ils sont constitués de deux demi-cylindres tronqués en biais 11 et 12, ayant chacun une surface de glissement inclinée S ; ces surfaces S sont placées en regard l'une de l'autre.

Le premier élément 11, qui est fixe, a sa surface S inclinée vers le bas. Le deuxième élément 12, qui est mobile, a sa surface de glissement S inclinée vers le haut. Sa base est destinée à prendre appui sur la surface stable 7 des matériaux de remplissage 6.

(Dans tout le texte de cette demande de brevet, le terme "élément fixe" désigne les éléments fixés aux moyens de suspension' du bouchon, le terme "élément mobile" désigne les éléments mobiles par rapport aux moyens de suspension et aux éléments fixes).

En vue de la mise en place du bouchon, chacun de ces deux éléments 11 et 12 comprend des moyens d'accrochage mutuel, placés de préférence au milieu de chaque surface S, de manière à maintenir serrés l' un contre l' autre ces deux éléments 11 et 12. La réalisation illustrée par les figures 2A et 2B montre que ces moyens d'accrochage sont constitués, pour chacun des deux éléments 11 et 12, d'un crochet 13 ou 14 placé au milieu de la surface S de manière à ce que leurs becs respectifs 18 et 19 soient emboîtés l'un dans l'autre. De ce fait, l'élément mobile 12 est suspendu à l'élément fixe 11 par son propre poids.

La vis 15 vissée dans la plaque de base 17 des moyens de suspension 10 est destinée à maintenir l'élément mobile 12 accroché à l'élément fixe 11. Ceci est effectif par le fait qu'elle maintient la surface supérieure 16 de l'élément mobile 12 le plus bas possible, les deux crochets 13 et 14 restant assemblés l'un dans l'autre.

En référence à la figure 2A, le principe général du procédé selon l'invention est le suivant : le bouchon est descendu à l'aide de moyens de suspension 10 auxquels est fixé l'élément fixe 11. Les deux éléments 11 et 12 étant serrés l'un contre l'autre, la section horizontale de leur ensemble a une surface légèrement inférieure à celle de la section du puits 2. L'ensemble est donc introduit à l'intérieur de ce dernier.

En référence à la figure 2B, lorsque l'élément mobile 12, suspendu à l'élément fixe 11, prend appui par sa base sur la surface stable 7 des matériaux de remplissage 6, on dévisse et enlève la vis 15 de la plaque de base 17. Le mouvement de descente de l'ensemble fait que l'élément mobile 12 se décroche de l'élément fixe 11 par séparation verticale des crochets 13 et 14. L'élément fixe 11 continuant sa descente a tendance à glisser le long de la surface S et à s'écarter de l'élément mobile 12. Cet écartement est mutuel puisque les deux éléments 11 et 12 ont à peu près le même poids. De la sorte, chacun de ces deux éléments vient se plaquer contre les parois internes du puits 2. La forme externe des éléments 11 et 12 du bouchon est prévue pour épouser la forme des parois internes du puits 2.

Dans le cas de la figure 2A, l'ensemble des deux éléments 11 et 12 serrés l'un contre l'autre avant leur écartement ne constitue pas un cylindre parfait, mais un cylindre auquel on aurait enlevé une tranche inclinée de cylindre. L'écartement mutuel des deux éléments 11 et 12 comble cette tranche au moment de la mise en place par descente de l'élément fixe 11 le long de l'élément mobile 12.

Le principe de mise en place du procédé selon l'invention consiste donc à :
- maintenir les différents éléments, en l'occurrence 11 et 12 en ce qui concerne les figures 2A et 2B, les uns contre les autres, pendant la descente du bouchon dans le puits 2 ;
- écarter ces différents éléments 11 et 12 les uns des autres pour qu'ils soient en contact avec les parois internes du puits 2. L'écartement est produit grâce à la descente d'au moins un élément, l'élément fixe 11, par gravité, et par glissement de sa surface inclinée S contre celle d'un autre élément mobile 12 qui prend appui sur la surface stable 7 des matériaux à boucher.

En référence aux figures 3A et 3B, la deuxième réalisation du bouchon selon l'invention utilise des tirants 25 fixés aux moyens de suspension 10. Ils sont vissés par l'intermédiaire d'une rondelle 27 dans un élément fixe 21, qui constitue une plaque de base du bouchon, de manière à pouvoir y être retirés une fois le bouchon mis en place dans le puits 2.

Un premier élément mobile 22 central est formé de deux troncs de cône inférieur 22_{I} et supérieur 22_{S}, assemblés par leur base, de sorte que ce premier élément mobile 22 affecte une forme de tonneau. Les deux surfaces externes supérieure S_{S} et inférieure S_{I} ont une inclinaison inversée. Des deuxièmes éléments mobiles 23 sont prévus pour venir prendre appui sur la surface supérieure S_{S}. Ils ont à cet effet une forme de secteur de couronne avec leur surface interne inclinée d'une inclinaison complémentaire de l'inclinaison de la surface supérieure S_{S} du premier élément mobile 22. Ces deuxièmes éléments mobiles 23 constituent une couronne dont la circonférence est très légèrement inférieure à cet le des parois internes du puits 2. Ils sont traversés par les tirants 25 grâce à des trous de passage 26 verticaux. Des butées 28 peuvent être prévues sur les tirants 25 pour maintenir ces deuxièmes éléments mobiles 23 serrés contre te premier élément mobile 22.

De manière analogue, une deuxième série de troisièmes éléments mobiles 24 sont prévus pour permettre au premier élément mobile 22 de prendre appui sur eux. Ils ont une forme de secteur de couronne ayant une face interne inclinée de manière complémentaire de la surface inférieure S_{I} du premier élément mobile 22. Leur circonférence totale est très légèrement inférieure à celle des parois internes du puits 2. On précise également que leur nombre est variable, mais qu'il y a au moins deux deuxièmes éléments mobiles 23 et au moins deux troisièmes éléments mobiles 24.

La mise en place d' un tel bouchon est analogue à la précédente, c'est-à-dire que le bouchon est d'abord descendu à l'intérieur du puits 2. Lorsque la base de l'élément fixe 21 touche la surface stable 7 des matériaux de remplissage 6, la descente du bouchon par les moyens de suspension 10 est stoppée et les tirants 25 sont dévissés de l'élément fixe 21 et retirés des deuxièmes et troisièmes éléments mobiles 23 et 24. Du fait que le premier élément mobile 22 repose par le tronc de cône inférieur 22_{I} sur les troisièmes éléments mobiles 24 sans reposer sur l'élément fixe 21, le poids de ce premier élément mobile 22 écarte les troisièmes éléments mobiles 24 par glissement de la surface inférieure de glissement S_{I} Le premier élément mobile 22 pousse donc les troisièmes éléments mobiles 24 contre les parois internes du puits 2. De même, sous l'effet de leur propre poids, les deuxièmes éléments mobiles 23 n'étant plus maintenus serrés contre le tronc de cône supérieur 22_{S} du premier élément mobile 22, ceux-ci ont tendance à s'écarter par glissement sur la surface supérieure S_{S} et viennent s'appuyer sur la paroi interne du puits 2. Le bouchage est alors effectué.

Les deuxièmes et troisièmes éléments mobiles 23 et 24 étant en forme de couronne, et étant écartés une fois le bouchon placé, des interstices apparaissent entre ceux-ci . Une variante du procédé selon l'invention consiste à couler du ciment dans ces interstices, ainsi que dans les trous 26, de manière à rendre le bouchon initialement plus compact.

La figure 3B illustre la position du bouchon une fois mis en place dans le puits 2.

La figure 4 présente une troisième réalisation préférée du bouchon selon l'invention qui s'inspire du principe de la deuxième réalisation décrite dans les paragraphes ci-dessus. En fait, le bouchon décrit sur cette figure correspond pour l'essentiel à la partie supérieure du bouchon représenté sur les figures 3A et 3B. Il comprend un ensemble fixe 31 constitué en partant du bas d'une rondelle cylindrique 33 assemblée par un tirant 38 à un tronc de cône 35 dont la grande base est placée vers le bas. Cet ensemble fixe 31 est arrimé aux moyens de suspension 10. Plusieurs éléments mobiles 32 entourent l'ensemble fixe 31 grâce à leur formé en secteur de couronne. Leur surface intérieure est inclinée en correspondance avec la surface inclinée S de l'ensemble fixe 31. Les éléments mobiles 32 sont maintenus serrés par des moyens de serrage 34 placés au-dessus de l'ensemble fixe 31 et manoeuvrables par l'intermédiaire des moyens de suspension 10. Les éléments mobiles 32 prennent donc appui sur l'ensemble fixe 31.

Lors de la mise en place de ce bouchon, l'ensemble est descendu jusqu'à ce que la base inférieure de l'ensemble fixe 31 s'appuie sur la surface stable 7 des matériaux de remplissage 6 du puits 2. Les moyens de serrage 34 sont libérés et les éléments mobiles 32 continuent à descendre légèrement du fait de leur propre poids, en glissant le long de la surface inclinée S de l'ensemble fixe 31 . Leur surface extérieure vient en contact avec la surface interne du puits 2. Le bouchage du puits 2 est ainsi réalisé et peut être complété par l'introduction de ciment entre les différents éléments mobiles 32 légèrement écartés les uns par rapport aux autres.

La figure 5 représente la dernière réalisation envisagée d'un bouchon selon l'invention. Ce bouchon reprend un élément fixe 41 analogue à l'élément fixe 21 des figures 3A et 3B. Une rondelle 47 est ménagée dans la surface supérieure de cet élément fixe 41 pour recevoir des tirants 45 analogues à ceux de la deuxième réalisation. Ce bouchon comprend également un premier élément mobile 42 qui est un tronc de cône dont la grande base est placée vers le haut. Celui-ci prend appui sur des deuxièmes éléments mobiles 43 qui sont des secteurs de couronne. La surface inférieure des couronnes est inclinée à une inclinaison correspondant à celle du tronc de cône constituant le premier élément mobile 42. Lorsque la couronne des deuxièmes éléments mobiles 43 est placée de manière à reformer un cône, le premier élément mobile 42 peut être placé à l'intérieur de ce cône sans toucher l'élément fixe 41 . Ces deuxièmes éléments mobiles 43 sont maintenus serrés à l'aide de tirants 45 vissés dans une rondelle 47 insérée dans l'élément fixe 41.

De manière analogue à la deuxième réalisation, le bouchon est descendu jusqu'à ce que l'élément fixe 41 vienne en contact avec la surface stable 7 des matériaux de remplissage. Les tirants 45 sont alors libérés de l'élément fixe 41 par dévissage et dégagement des deuxièmes éléments mobiles 43. Sous le poids du premier élément mobile 42, ceux-ci s'écartent pour venir en contact avec la paroi interne du puits 2 et réaliser la mise en place du bouchon. Les interstices peuvent également être colmatés à l'aide de ciment.

Les différentes réalisations décrites précédemment ne sont que des exemples, le principe sous-jacent au procédé selon l'invention consistant, une fois la roche naturelle choisie comme matériau, à appliquer une charge sur le haut du bouchon après sa mise en place, cette charge pouvant être induite simplement sous l'effet de son propre poids. Cette charge précontraint tes différents éléments mobiles du bouchon et provoque des déplacements pour aboutir à un effet de coin. Cette structure permet de mettre en place des bouchons à n'importe quelle profondeur dans les puits sans apport d'énergie.

Les moyens de suspension 10 sont amarrés aux différents bouchons en plusieurs endroits différents, c'est-à-dire à des anneaux 9 pour la première réalisation (figures 2A et 2B), à des anneaux 29 placés en haut des tirants 25 en ce qui concerne la deuxième réalisation (figures 3A et 3B), à un anneau unique 39 en ce qui concerne la troisième réalisation (figure 4) et à des anneaux 49 placés en haut des tirants 45 en ce qui concerne la dernière réalisation (figure 5).

De plus, les moyens de suspension sont constitués d'un élinguage monté sur un palonnier de manière à s'affranchir des balourds.

## Revendications

1. Utilisation d'un bouchon (8) constitué principalement d'une roche naturelle façonnée pour fermer définitivement un puits de stockage (2) de section interne déterminée et dans lequel se trouvent des produits à stocker recouverts de matériaux de remplissage définissant une surface supérieure de stockage stable (7) sur laquelle est posé le bouchon.

2. Procédé de fermeture définitive d'un puits de stockage (2) cylindrique, dans lequel se trouvent des produits à stocker recouverts par des matériaux de remplissage définissant une surface supérieure de stockage stable (7), le procédé utilisant un bouchon (8) cylindrique, caractérisé en ce qu'il consiste à :
- utiliser un bouchon (8) constitué d'une roche naturelle façonnée comme principal matériau, placé en appui sur la surface stable (7), le bouchon (8) cylindrique étant constitué de plusieurs éléments dont la section est légèrement inférieure à la section du puits (2) ;
- maintenir serrés les uns contre les autres les éléments du bouchon (8) pendant la descente de celui-ci dans le puits (2) ;
- écarter les différents éléments les uns des autres pour qu'ils soient en contact avec la paroi interne du puits (2), l'écartement étant produit grâce à la descente par gravité d'au moins un élément par glissement contre une surface inclinée (S) d'un autre élément du bouchon (2) et par appui d'un des éléments du bouchon (2) sur la surface stable (7).

3. Procédé selon la revendication 1 ou 2, caractérisé en ce qu'il consiste à couler du ciment dans les interstices constitués par l'écartement des éléments mobiles écartés.

4. Bouchon de fermeture définitive d'un puits de stockage (2) de section cylindrique pour la mise en oeuvre du procédé selon la revendication 2 ou 3, ledit bouchon étant constitué d'une roche naturelle façonnée et comprenant :
- des moyens de suspension (10) du bouchon ;
- un élément fixe du bouchon (8) comportant au moins une surface de glissement inclinée (S) et sur laquelle glisse :
- au moins un élément mobile, de manière à ce que ces éléments s'écartent pour être en contact avec la paroi interne du puits (2), de façon à ce que le bouchon épouse la forme interne du puits (2).

5. Bouchon selon la revendication 4, caractérisé en ce que :
- l'élément fixe (11) est un premier demi-cylindre tronqué ayant une surface de glissement (S) inclinée vers le bas ;
- l'élément mobile (12) est constitué d'un deuxième demi-cylindre tronqué en biais ayant une surface de glissement (S) inclinée vers le haut, maintenue serrée contre la surface de glissement (S) de l'élément fixe (11) par des moyens d'accrochage mutuel (13, 14) libérables par déplacement relatif des deux éléments fixe (11) et mobile (12) le long de leurs surfaces de glissement (S).

6. Bouchon selon la revendication 5, caractérisé en ce qu'une vis de maintien (15) est vissée dans l'élément fixe (11) et maintient l'élément mobile (12) serré contre l'élément fixe (11) en coopération avec le poids de l'élément mobile (12), et peut être dévissée pour permettre l'écartement mutuel des deux éléments fixe (11) et mobile (12).

7. Bouchon selon la revendication 4, caractérisé en ce que :
- l'élément fixe est un ensemble (31) constitué d'une rondelle cylindrique (33) assemblée à un tronc de cône (35) dont la base est placée vers le bas ;
- les éléments mobiles (32) ont une forme de secteur de couronne ayant une surface interne de glissement (S) inclinée selon la conicité du tronc de cône de l'ensemble fixe (31) pour prendre appui sur celui-ci.

8. Bouchon selon la revendication 4, caractérisé en ce que :
- un premier élément mobile (22) est formé par deux troncs de cône assemblés en forme de tonneau ;
- des deuxièmes éléments mobiles (23) ont une forme de secteur de couronne ayant une face interne de glissement (S_{S}) inclinée selon la conicité du tronc de cône supérieur (22_{S}) du premier élément mobile (22) pour prendre appui dessus ;
- des troisièmes éléments mobiles (24) ont une forme de secteur de couronne ayant une surface interne de glissement (S_{I}) inclinée selon la conicité du tronc de cône inférieur (22_{I}) du premier élément mobile (22) pour que celui-ci prenne appui sur eux ;
- un élément fixe (21) constitue la base du bouchon et est fixé aux moyens de suspension (10) sur lesquels sont placés les troisièmes éléments mobiles (24) ;
- des moyens de serrage sont constitués par des tirants (25) reliés aux moyens de suspension (10), traversant les deuxièmes et troisièmes éléments mobiles (23, 24), et sont vissés dans l'élément fixe (21) pour maintenir tes deuxièmes et troisièmes éléments mobiles (23, 24) contre le premier élément mobile (22), de manière à pouvoir être dévissés lorsque l'élément fixe (21) est en appui sur la surface stable (7).

9. Bouchon selon la revendication 4, caractérisé en ce que :
- un premier élément mobile (42) est formé d'un tronc de cône dont la base est placée en haut ;
- des deuxièmes éléments mobiles (43) sont constitués de secteurs de couronne ayant une surface interne de glissement (S) inclinée selon la conicité du premier élément mobile (42), pour que celui-ci prenne appui sur eux par gravité ;
- un élément fixe (41) constitue la base du bouchon et est fixé aux moyens de suspension (10) par l'intermédiaire de :
- moyens de serrage constitués de tirants (45) traversant les éléments mobiles (43) et étant vissés dans l'élément fixe (41), de manière à pouvoir être dévissés lorsque l'élément fixe (41) est en appui sur la surface stable (7).

## Claims

1. Use of a plug (8) mainly constituted by a shaped natural rock for definitively sealing a storage well (2) having a given internal section and in which are located the products to be stored covered by filling materials defining an upper stable storage surface (7) on which is placed the plug.

2. Process for the definitive sealing of a cylindrical storage well (2) in which are located the products to be stored covered by filling materials defining an upper stable storage surface (7), the process using a cylindrical plug (8), characterized in that it consists of using a plug (8) made from a shaped natural rock as the main material, placed in bearing manner on the stable surface (7), the cylindrical plug (8) being constituted by several elements, whose section is slightly smaller than the section of the well (2); maintaining locked against one another the elements of the plug (8) during the descent of the latter into the well (2); spacing apart the different elements from one another so that they are in contact with the inner wall of the well (2), the spacing being produced as a result of the descent by gravity of at least one element by sliding against an inclined surface (S) of another element of the plug (8) and by one of the elements of the plug (8) bearing against the stable surface (7).

3. Process according to claim 1 or 2, characterized in that it consists of pouring cement into the gaps constituted by the spacing of the spaced mobile elements.

4. Plug for the definitive sealing of a storage well (2) having a cylindrical section for performing the process according to claim 2 or 3, said plug being made from a shaped natural rock and comprising plug suspension means (10), a fixed element of the plug (8) having at least one inclined sliding surface (S) and on which slides at least one mobile element, so that said elements move apart so as to be in contact with the inner wall of the well (2), so that the plug adopts the internal shape of the well (2).

5. Plug according to claim 4, characterized in that the fixed element (11) is a first truncated semicylinder having a downwardly inclined sliding surface (S), the mobile element (12) being constituted by a second bias truncated semicylinder having an upwardly inclined sliding surface (S), maintained locked against the sliding surface (S) of the fixed element (11) by mutual attachment means (13, 14), which can be released by the relative displacement of the fixed (11) and mobile (12) elements along their sliding surfaces (S).

6. Plug according to claim 5, characterized in that a holding screw (15) is screwed into the fixed element (11) and keeps the mobile element (12) locked against the fixed element (11) in cooperation with the weight of the mobile element (12) and can be unscrewed so as to permit the mutual moving apart of the fixed (11) and mobile (12) elements.

7. Plug according to claim 4, characterized in that the fixed element is an assembly (31) constituted by a cylindrical washer (33) assembled with a truncated cone (35), whose base is positioned downwards, the mobile elements (32) having a circular sector shape with an internal sliding surface (S) inclined in accordance with the conicity of the truncated cone of the fixed assembly (31) so as to bear on the latter.

8. Plug according to claim 4, characterized in that a first mobile element (22) is formed by two truncated cones assembled in drum-like manner, second mobile elements (23) have a circular sector shape with an internal sliding surface (S_{S}) inclined in accordance with the conicity of the upper truncated cone (22_{S}) of the first mobile element (22) so as to bear above, third mobile elements (24) have a circular sector shape with an internal sliding surface (S_{I}) inclined according to the conicity of the lower truncated cone (22_{I}) of the fist mobile element (22) so that the latter bears on them, a fixed element (21) constituted by the base of the plug and fixed to the suspension means (10) on which are placed the third mobile elements (24), locking means are constituted by tie rods (25) connected to the suspension means (10), traversing the second and third mobile elements (23, 24), and are screwed into the fixed element (21) in order to maintain the second and third mobile elements (23, 24) against the first mobile element (22), so as to be unscrewable when the fixed element (22) bears on the stable surface (7).

9. Plug according to claim 4, characterized in that a first mobile element (42) is formed by a truncated cone, whose base is placed at the top, second mobile elements (43) are constituted by circular sectors having an internal sliding surface (S) inclined according to the conicity of the first mobile element (42), so that the latter bears on them by gravity, a fixed element (41) constitutes the base of the plug and is fixed to the suspension means (10) by means of locking means constituted by tie rods (45) traversing the mobile elements (43) and being screwed into the fixed element (41), so as to be unscrewable when the fixed element (41) bears on the stable surface (7).

## Patentansprüche

1. Verwendung eines Stopfens (8), gebildet hauptsächlich durch einen Naturstein, formgebend bearbeitet, zum endgültigen Verschluß eines Lagerlochs (2) mit einem bestimmten Innenquerschnitt, in dem sich zu lagernde Produkte befinden, bedeckt mit Füllmaterial, das eine stabile obere Lagerfläche (7) definiert, auf die der Stopfen gesetzt wird.

2. Verfahren zum endgültigen Verschließen eines zylindrischen Lagerlochs (2), in dem sich zu lagernde Produkte befinden, bedeckt durch Füllmaterialien, die eine stabile obere Lagerfläche (7) definieren, wobei das Verfahren, bei dem ein Stopfen verwendet wird,
dadurch **gekennzeichnet** ist, daß es besteht im:
- Verwenden eines Stopfens, gebildet durch einen formgebend bearbeiteten Naturstein als hauptsächlichem Material, der sich abstützt auf der stabilen Oberfläche (7), wobei der zylindrische Stopfen (8) gebildet wird durch mehrere Elemente, deren Querschnitt etwas kleiner ist als der Querschnitt des Lagerlochs (2);
- Gegeneinanderdrücken der Elemente des Stopfens (8) während dessen Einführung in das Lagerloch (2);
- Beabstanden der verschiedenen Elemente voneinander, so daß sie in Kontakt sind mit der Innenwand des Lagerlochs (2), wobei der Abstand hergestellt wird durch die Abwärtsbewegung, mittels Schwerkraft, von wenigstens einem Element durch Gleiten auf einer geneigten Fläche (S) eines anderen Elements des Stopfens (2) und durch Auflage von einem der Elemente des Stopfens (2) auf der stabilen Oberfläche (7).

3. Verfahren nach Anspruch 1 oder 2, dadurch gekennzeichnet, daß es darin besteht, Zement in die Zwischenräume zu gießen, entstanden durch die Beabstandung der beabstandeten beweglichen Elemente.

4. Stopfen zum endgültigen Verschließen eines Lagerlochs (2) mit zylindrischem Querschnitt für die Durchführung eines Verfahrens nach Anspruch 2 oder 3, wobei der genannte Stopfen gebildet wird durch einen formgebend bearbeiteten Naturstein, umfassend:
- Hebeeinrichtungen (10) des Stopfens;
- ein festes Element des Stopfens (8), umfassend wenigstens eine schräge Gleitfläche (S), auf der gleitet:
- wenigstens ein bewegliches Element, so daß sich diese Elemente voneinander entfernen, um in Kontakt zu sein mit der Innenwand des Lagerlochs (2), so daß dieser Stopfen die Innenform des Lagerlochs (2) annimmt.

5. Stopfen nach Anspruch 4, dadurch gekennzeichnet:
- daß das feste Element (11) ein erster schräg abgeschnittener Halbzylinder ist, der eine nach unten geneigte Gleitfläche (S) hat;
- daß das bewegliche Element (12) gebildet wird durch einen zweiten schräg abgeschnittenen Halbzylinder, der eine nach oben geneigte Gleitfläche (S) aufweist, die gegen die Gleitfläche (S) des festen Elements (11) gepreßt wird durch Einrichtungen zum gegenseitigen Einhaken (13, 14), lösbar durch eine Relativbewegung der beiden Elemente, des festen (11) und des beweglichen (12), längs ihrer Gleitflächen (S).

6. Stopfen nach Anspruch 5, dadurch gekennzeichnet, daß eine Halteschraube (15) ins feste Element (11) geschraubt ist und das bewegliche Element (12) gegen das feste Element (11) gepreßt hält in Zusammenwirkung mit dem Gewicht des beweglichen Elements (12) und herausgeschraubt werden kann, um die gegenseitige Beabstandung der beiden Elemente, des festen (11) und des beweglichen (12), zu ermöglichen.

7. Stopfen nach Anspruch 4, dadurch gekennzeichnet:
- daß das feste Element eine Einheit ist, gebildet durch eine zylindrische Scheibe (33), zusammengefügt mit einem Kegelstumpf (35), dessen Basis sich unten befindet;
- daß die beweglichen Elemente (32) eine Ringsektorform aufweisen und eine Innengleitfläche (S) haben, geneigt entsprechend der Konizität des Kegelstumpfs des festen Aufbaus (31), um sich auf diesem abzustützen.

8. Stopfen nach Anspruch 4, dadurch gekennzeichnet,:
- daß ein erstes bewegliches Element (22) gebildet wird durch zwei tonnenförmig zusammengesetzte Kegelstümpfe;
- daß zweite bewegliche Elemente (23) Ringsektorform aufweisen und eine Innengleitfläche (S_{S}) haben, geneigt entsprechend der Konizität des oberen Kegelstumpfs (22_{S}) des ersten beweglichen Elements (22), um sich darauf abzustützen;
- daß dritte bewegliche Elemente (24) eine Ringsektorform aufweisen und eine Innengleitfläche (S_{I}) haben, geneigt entsprechend der Konizität des unteren Kegelstumpfs (22_{I}) des ersten beweglichen Elements (22), damit dieses sich auf ihnen abstützt;
- daß ein festes, an den Aufhängeinrichtungen (10) befestigtes Element (21) die Basis des Stopfens bildet, auf dem die dritten beweglichen Elemente (24) angeordnet sind;
- daß Klemmeinrichtungen gebildet werden durch Zugstangen (25), verbunden mit den Aufhängeinrichtungen (10), die zweiten und dritten beweglichen Elemente (23, 24) durchquerend und in das feste Element (21) geschraubt, um die zweiten und die dritten beweglichen Elemente (23, 24) gegen das erste bewegliche Element (22) zu pressen, so daß sie herausgeschraubt werden können, wenn das feste Element (21) auf der stabilen Oberfläche (7) aufliegt.

9. Stopfen nach Anspruch 4, dadurch gekennzeichnet,:
- daß ein erstes bewegliches Element (42) gebildet wird durch einen Kegelstumpf, dessen Basis sich oben befindet;
- daß zweite bewegliche Elemente (43) gebildet werden durch Ringsektoren und eine Innengleitfläche (S) haben, geneigt entsprechend der Konizität des ersten beweglichen Elements (42), so daß dieses sich auf ihnen abstützt durch Schwerkraft;
- daß ein festes Element (41) die Basis des Stopfens bildet und befestigt ist an den Aufhängeinrichtungen (10) mittels:
- Klemmeinrichtungen, gebildet durch Zugstangen (45), die die beweglichen Elemente (43) durchquerend und in das feste Element (41) geschraubt sind, so daß sie herausgeschraubt werden können, wenn das feste Element (41) auf der stabilen Oberfläche (7) aufliegt.
